# FASCICULE DE BREVET EUROPEEN

(11) **EP 0 942 238 B1**
(45) Date de publication et mention de la délivrance du brevet: **15.10.2003**
(21) Numéro de dépôt: 99400586.6
(22) Date de dépôt: 10.03.1999
(51) Int. Cl.: F24F 3/06

(54) **Système de chauffage et climatisation utilisant un réseau de chauffage central**
Zentralheizung benutzende Heiz- und Klimaanlage
Heating and air conditioning system using the central heating

(30) Priorité: 10.03.1998 FR 9802905
(43) Date de publication de la demande: 15.09.1999
(73) Titulaire: Johnson Controls-MC International, 78140 Vélizy (FR)
(72) Inventeur: Lego, Francois, 44980 Sainte Luce / Loire (FR)
(74) Mandataire: Derambure, Christian

(56) Documents cités:
- DE-A- 2 704 857
- FR-A- 2 313 640
- FR-A- 2 723 179
- US-A- 3 305 001

## Description

L'invention vise un procédé d'installation d'un système de chauffage et climatisation, un dispositif, et un système de chauffage et climatisation.

Le domaine technique de l'invention est donc le chauffage et la climatisation de locaux d'habitation à titre résidentiel, public ou professionnel.

L'invention s'applique aux locaux à chauffage central à eau chaude. Il s'agit aussi bien de locaux où ce chauffage central existe, que de locaux en cours d'équipement avec un tel chauffage.

Le terme "eau" est utilisé au sens large, et comprend évidemment tout liquide pouvant être employé pour un tel chauffage, avec ou sans additif tel qu'antigel ou analogues.

Un chauffage central à eau comporte indifféremment au moins une chaudière individuelle, une chaudière collective, ou encore est relié à un circuit général tel que ceux de chauffage urbain.

Par ailleurs, il est fréquent de vouloir climatiser au moins certaines pièces ou salles de tels locaux.

Des systèmes de climatisation utilisant à l'intérieur des locaux à refroidir au moins un évaporateur, et son ventilateur, et à l'extérieur au moins un compresseur, un condenseur, avec des moyens de refroidissement du condenseur, sont connus.

Des systèmes utilisant des refroidisseurs d'eau, des réseaux d'eau glacée et des ventiloconvecteurs sont également connus.

L'un des principaux inconvénients de ce type de système est dû aux travaux d'installation importants pour notamment mettre en place dans le local à climatiser, soit des réseaux de tuyauteries de frigorigène ou d'eau glacée, soit des gaines de ventilation.

Lorsqu'un système de climatisation sophistiqué n'est pas nécessaire ou envisageable et/ou qu'un simple rafraîchissement, par exemple périodique, convient pour le confort, aucune technique mettant en oeuvre du matériel existant sur le marché, ne s'avère satisfaisante dans la pratique.

En outre, l'installation et l'entretien de ces systèmes sont onéreux, voire souvent inabordables pour un local résidentiel.

On connaît aussi des systèmes de climatiseurs dits mobiles, comportant un caisson intérieur contenant notamment un compresseur, un évaporateur et un ventilateur.

Le caisson intérieur est relié par des canalisations flexibles à un second caisson contenant un condenseur et son ventilateur. Ce second caisson est situé à l'extérieur, le plus souvent sous une fenêtre du local.

Les caissons extérieurs sont inesthétiques.

En général, le caisson extérieur contient un condenseur à air, de sorte que la condensation est obtenue à une température de l'ordre de 45° C. Le moteur du compresseur est donc choisi pour fournir une compression à même de permettre la condensation à une telle température.

Pour illustrer les techniques connues, citons le document US-A-3.305.001 qui décrit un système permettant de refroidir certaines pièces d'un immeuble pour simultanément chauffer d'autres pièces, la chaleur extraite des pièces refroidies pourrait être fournie aux pièces nécessitant de la chaleur.

Le document DE-A-27.04.857 prévoit sensiblement le même système que le document évoque plus haut, pour utiliser la chaleur de pièces ensoleillées, pour réchauffer une pièce ombragée, et vice versa.

Le document FR-A-2.723.179 décrit un système thermique polyvalent avec une régulation de pression différentielle, une vanne motorisée à deux voies, un circuit intermédiaire à flux continu et une bouteille de dérivation, une boucle de radiateur avec pompes individuelles, un régulateur d'ambiance, un thermostat d'inversion pour la permutation automatique été-hiver, et un compteur d'énergie thermique mixte.

Citons aussi le document FR-A-2.313.640 qui décrit une installation pour la climatisation d'immeubles comportant des pompes thermiques installées dans plusieurs pièces, et qui peuvent être commutées en fonction de la demande, pour un fonctionnement en chauffage ou en refroidissement.

Des échangeurs de chaleur raccordés à une centrale sont raccordés dans un circuit à un second échangeur de chaleur pour réchauffer ou refroidir l'air ambiant, tandis qu'un troisième échangeur de chaleur est prévu en parallèle du premier dans le circuit de fluide réfrigérant.

L'invention telle que définie dans la revendication 1 vise à permettre notamment:
a) l'utilisation de caissons intérieurs contenant au moins le compresseur, l'évaporateur et le condenseur, mais avec un compresseur de puissance moteur réduite par rapport aux caissons sur le marché, tout en obtenant une puissance frigorifique suffisante à l'évaporateur, pour limiter l'encombrement et le bruit ;
b) d'éviter l'installation à l'intérieur du local, d'un réseau dédié de frigorigène, d'eau glacée ou de conduites d'air ;
c) de ne pas avoir à disposer de multiples condenseur à l'extérieur des locaux.

Evidemment, il convient d'évacuer vers l'extérieur la chaleur issue du local climatisé.

En effet, pendant la période de besoin de refroidissement des locaux, les réseaux de chauffage central sont à l'arrêt.

Dans ce contexte l'invention propose, pour limiter les travaux et les investissements, d'utiliser les réseaux de chauffage existants, afin d'assurer le transfert de la charge thermique des locaux à refroidir, vers l'extérieur.

Pour ce faire, l'invention prévoit d'utiliser en tant que secondaire, le réseau d'eau en boucle fermée d'un chauffage central du local pour le refroidissement d'un condenseur. Le réseau est lui même refroidi par des moyens extérieurs.

Cependant, la mise en pratique de cette utilisation soulève un autre problème.

La plupart des réseaux de chauffage central ne sont pas ou mal isolés thermiquement. Les isolations existantes ne sont pas conçues pour de faibles températures d'eau et n'ont donc pas de "pare vapeur".

Certaines tuyauteries étant encastrées dans les murs ou noyées dans les sols, la condensation de vapeur d'eau ambiante est donc à proscrire, ainsi que les conséquences de l'oxydation des tuyauteries, pour éviter l'altération de ces murs et sols. Cette contrainte définit donc la limite basse de la température d'eau du réseau de chauffage en mode refroidissement des condenseurs intérieurs.

La puissance du moteur de compresseur peut être réduite d'environ 50 % selon les documentations techniques des constructeurs, dans la mesure où la condensation n'est pas obtenue à 45°C comme dans un condenseur à air du marché, mais à environ 20°C avec un condenseur à eau.

Cela permet d'améliorer nettement le coefficient de performance dit "C.O.P.", car le taux de compression est réduit en comparaison avec un condenseur à air.

Cela permet aussi de palier les problèmes de condensation néfastes sur les tuyauteries.

L'invention permet de réaliser un système de climatisation avec un caisson intérieur contenant un évaporateur traditionnel et son ventilateur également traditionnel, ainsi qu'un compresseur.

Le condenseur à eau est donc un élément du caisson intérieur et l'eau nécessaire à son refroidissement provient du réseau de chauffage central, qui est lui même refroidi par des moyens extérieurs.

Le réseau de chauffage est ainsi utilisé pour l'évacuation de la chaleur de condensation vers ces moyens extérieurs.

A cette fin, l'invention nécessite notamment des moyens de raccordement du condenseur au réseau de chauffage, et des moyens extérieurs de refroidissement de l'eau du réseau de chauffage.

Les moyens extérieurs de refroidissement de l'eau du réseau de chauffage sont par exemple un groupe frigorifique traditionnel de refroidissement d'eau, avec un condenseur externe à air.

On comprend qu'il est aisé d'installer à l'extérieur du local à climatiser, de manière discrète et donc relativement esthétique en comparaison avec les caissons connus, de tels moyens de refroidissement.

Ces derniers peuvent alors comprendre un condenseur unique extérieur du système, l'échangeur ou évaporateur de refroidissement de l'eau, pouvant être monté en parallèle ou "by pass" de la chaudière.

Notons ici que dans le cas d'un réseau de type chauffage urbain, les moyens de production de chaleur peuvent comporter un échangeur, et le refroidisseur d'eau du système de climatisation peut être disposé en amont ou aval de cet échangeur.

L'invention permet de remédier les inconvénients et problèmes, ainsi que d'atteindre les buts, évoqués plus haut, notamment.

A cet effet, un premier objet de l'invention est un procédé d'installation d'un système de chauffage et climatisation d'un local à refroidir selon les revendications.

Un deuxième objet de l'invention est un dispositif intérieur de climatisation et éventuellement chauffage, par exemple apte à être installé suivant le procédé évoqué plus haut, selon les revendications.

Un troisième objet de l'invention est un système de chauffage et climatisation avec au moins un tel dispositif et/ou installé selon le procédé, évoqués plus haut, selon les revendications.

L'invention est mieux comprise à la lecture de la description qui suit et se réfère aux dessins dans lesquels :
- la figure 1 est une vue schématique de principe d'une installation de chauffage central traditionnelle ;
- la figure 2 est une vue schématique d'un système de climatisation et chauffage selon l'invention, coopérant avec l'installation de la figure 1 ;
- la figure 3 représente un mode de réalisation avec un élément de chauffage intégré au dispositif de climatisation, substitué à un radiateur.
- la figure 4 est un schéma d'un raccordement intégrant une vanne trois voies et un raccord deux voies.

Sur la figure 1, est représenté un local A avec une installation de chauffage central traditionnelle.

Cette installation de chauffage central comporte une chaudière 1, une pompe de circulation d'eau chaude 2, un réseau de tuyauteries 3 et des éléments chauffants 4 comme par exemple radiateur, convecteur, ventilo-convecteurs, etc.

Sur la figure 2, le local A de la figure 1, est équipé d'un système 31 de climatisation et chauffage.

La chaudière 1, la pompe 2, le réseau 3 et les radiateurs 4 conservent par exemple en hiver leurs fonctions.

On note que la sortie d'eau du radiateur 4 est détournée vers un dispositif de climatisation 5 ou climatiseur.

Ce climatiseur 5 est situé à l'intérieur du local A à climatiser par exemple en été, ici près d'un radiateur 4.

En mode chauffage, la sortie de ce radiateur 4 est dirigée vers une voie 6, tandis qu'une voie 7 d'une vanne trois voies 8 est fermée.

La vanne 8 fait partie de moyens hydrauliques d'interdiction de fonctionnement d'un compresseur 20.

Cette position de la vanne 8 permet que la sortie de l'élément 4 retourne au réseau 3, par la canalisation 9, le climatiseur 5 n'étant pas en service.

L'installation de chauffage fonctionne ainsi traditionnellement. Dans la chaufferie, la chaudière 1 est en service, ainsi que la pompe 2.

Des moyens 10 de rupture de conduction thermique permettent d'isoler un condenseur 11 dans le climatiseur 5, du réseau 3 d'eau chaude.

Ce condenseur 11 comporte un primaire 13 et un secondaire 12 relié au réseau 3. Les moyens de rupture de conduction thermique 10 peuvent ici être simples, comme par exemple un court tronçon de tuyauterie en matériau peu conducteur de chaleur, car dans ce mode de fonctionnement, l'eau ne circule pas dans le condenseur 11.

Une vanne trois voies 14 est ouverte sur une voie 15 et fermée sur une voie 16 isolant ainsi du réseau d'eau chaude des moyens 17 de refroidissement de l'eau du réseau 3 ou refroidisseur, qui n'est pas en fonctionnement.

Ainsi, malgré les équipements nécessaires à la climatisation en été, le fonctionnement du chauffage en hiver, est strictement identique à ce qu'il était précédemment sans ces équipements.

La vanne 14 fait partie de moyens hydrauliques d'interdiction du fonctionnement des moyens 17.

En mode climatisation, la chaudière 1 est à l'arrêt. Le climatiseur 5 est en service.

Un évaporateur 18 dans le climatisateur 5 refroidit l'air ambiant du local A, véhiculé par un ventilateur 19.

Le cycle frigorifique comprend une compression au primaire à l'aide d'un compresseur 20, condensation au primaire 13 de l'échangeur formé par le condenseur 11, une baisse de pression à l'aide d'un détendeur 21 et à nouveau évaporation dans l'évaporateur 18.

Selon l'invention, l'eau circulant au secondaire 12 du condenseur 11 est véhiculée par le réseau 3 de chauffage central vers les moyens 17 ou refroidisseur, qui est disposé à l'extérieur du local A.

Cette eau, provenant comme en mode chauffage, de la sortie du radiateur 4 est dirigée par la vanne trois voies 8, fermée sur la voie 6 et ouverte sur la voie 7, vers le condenseur 11 qu'elle refroidit au passage en se réchauffant elle-même, puis est renvoyée vers la canalisation 9 et le refroidisseur extérieur 17, à travers la vanne trois voies 14, dont la voie 15 est fermée et la voie 16 ouverte, la pompe 2 étant en service.

L'eau se réchauffant au passage dans le condenseur 11, le refroidisseur 17 permet de maintenir l'eau du réseau 3 à la température souhaitée pour les condenseurs 11.

Ainsi, le réseau 3 permettant la circulation d'eau entre le condenseur 11 intérieur et les moyens de refroidissement 17 extérieurs est un réseau 3 de chauffage central traditionnel.

La température de l'eau en sortie du refroidisseur 17 devra être la plus basse possible, pour que la pression de condensation au primaire 13 soit faible et qu'en conséquence, la puissance nécessaire à la compression en 20 soit également faible.

Une limite basse de cette température existe cependant pour éviter la condensation de vapeur d'eau ambiante, autour du réseau d'eau et sur la surface du radiateur 4.

Cet objectif est atteint avec une eau à par exemple 18°C qui permettra une condensation du frigorigène à sensiblement 22°C. La température d'eau est ajustable en fonction de l'humidité ambiante.

Puisque la quantité de chaleur à évacuer au condenseur 11 correspond sensiblement à la somme de la puissance frigorifique développée à l'évaporateur 18 et de la puissance électrique absorbée par le compresseur 20, le débit d'eau au condenseur 11 doit donc être suffisant.

Il est évident que la puissance calorifique de chauffage pour maintenir une ambiance à 20°C lorsque la température extérieure est à -10°C, est bien supérieure à la puissance frigorifique de climatisation pour maintenir la même ambiance à 24°C lorsque la température extérieure est de l'ordre de 25°C à 30°C.

Cela permet de disposer de débits d'eau suffisants bien que la puissance calorifique en chauffage soit obtenue avec des écarts de température dits "Dt" d'eau entre entrée et sortie d'un radiateur 4, beaucoup plus élevés que ce qui est obtenu avec un condenseur à eau.

Le refroidissement de l'air ambiant au passage sur l'évaporateur 18 provoque de la condensation, et l'eau ainsi recueillie par un collecteur 22 doit être évacuée.

Cela est réalisé dans un exemple, par une pompe poussant dans des petites tuyauteries souples ou rigides faciles à poser en plinthe et rejoignant un réseau d'évacuation d'eau usées.

Une autre réalisation, l'invention prévoit d'évacuer ces eaux de condensation par leur introduction sous pression dans le réseau de chauffage 3 par l'intermédiaire d'une pompe 23 et d'un clapet anti-retour 24.

Les liquides n'étant pas compressibles, cette eau excédentaire sort du réseau 3 par une vanne de décharge 26 évitant les surpressions.

Par exemple, la vanne 26 est située à proximité d'une évacuation d'eau usée, et permet l'évacuation de l'eau excédentaire dans celle-ci.

D'une manière générale, le dispositif 5 intérieur ou climatiseur, comporte au moins :
- le premier circuit de circulation de frigorigène primaire 13, et le deuxième circuit de circulation d'eau secondaire 12 relié par des moyens de raccordement 27 au réseau 3 de chauffage central;
- l'évaporateur 18 au primaire et son ventilateur 19;
- le compresseur 20;
- le condenseur 11 à eau, d'échange entre primaire 13 et secondaire 12;
- des moyens de commande 28 du dispositif intérieur 5; et
- des moyens de branchement 29 électrique du ventilateur 19 d'évaporateur, d'un moteur du compresseur 20 et ici des moyens de raccordement 28, à une source S d'énergie.

Cette source S est ici le secteur électrique du local A.

Sur la figure 2, le dispositif 5 comporte en outre
- des moyens 8 d'interdiction, qui empêchent son fonctionnement en mode chauffage ; et
- des moyens 10 de rupture de pont thermique, entre le secondaire 12 et les moyens 27 de raccordement.

On a vu que le dispositif 5 comporte entre le condenseur 11 intérieur et le réseau 3, des moyens 10 de rupture de pont thermique.

Dans la réalisation de la figure 4, les moyens 27 de raccordement sont confondus avec les moyens 10 de rupture du pont thermique.

Dans cet exemple, ils comportent au moins une manchette de raccordement au réseau 3 de chauffage central, avec une section de rupture en matière isolante telle que matériau synthétique.

Selon la réalisation de la figure 2, le condenseur 11 intérieur est hydrauliquement raccordé au réseau 3 de chauffage en série par rapport à l'élément 4 chauffant du local A.

Les moyens 27 de raccordement comportent ici une manchette de connexion à une sortie de cet élément chauffant 4.

On a aussi vu que le dispositif 5 comporte au moins une vanne 8 à trois voies d'une part reliée en entrée à ce réseau 3.

D'autre part, une voie de sortie est reliée à un secondaire 12 du condenseur 11, l'autre étant reliée via le conduit 6 à la tuyauterie de sortie 9 du dispositif 5 vers le réseau.

Sur la figure 3, le condenseur 11 intérieur est hydrauliquement raccordé au réseau 3 en parallèle d'un élément chauffant 4.

De la sorte, l'eau circule exclusivement dans ce condenseur 11 sans traverser cet élément 4, en mode refroidissement.

Ici, le dispositif 5 comporte au secondaire 12, des moyens de sélection formés par la vanne 8. Ces moyens sont aptes à diriger l'eau du réseau 3 soit vers l'élément chauffant 4, soit vers le condenseur 11.

A cette fin, la vanne trois voies 8 est d'une part reliée en entrée à ce réseau.

D'autre part elle comporte des sorties, l'une reliée à un secondaire 12 du condenseur 11, l'autre l'étant à l'entrée de l'élément chauffant 4 monté en parallèle.

La sortie de cet élément 4 est aussi raccordée au réseau 3.

Dans la mise en oeuvre de la figure 4, les moyens 10 et 27 confondus permettent qu'un condenseur 11 intérieur et un élément chauffant 4 raccordés en parallèle soient reliés au réseau 3 de chauffage central par des moyens de raccordement communs en entrée et sortie.

Dans le dispositif 5 de la figure 3, l'élément 4 est installé en regard du ventilateur 19 du condenseur de l'évaporateur.

De cette manière, le ventilateur 19 peut augmenter la diffusion thermique de l'élément chauffant 4 dans le local A, en mode chauffage.

Le dispositif 5 comporte en outre dans ses moyens de commande, un agencement de sécurité 30.

Cet agencement 30 interdit le fonctionnement en mode refroidissement du climatiseur 5, a l'aide de moyens thermostatiques provoquant l'arrêt impératif du compresseur 20 en mode chauffage et/ou lorsque la température de l'eau en amont du condenseur 11 est supérieure à une valeur prédéterminée. Par exemple cette température est de l'ordre de 30°C.

Le système 31 est comme on l'a vu un système de climatisation et chauffage.

Ce système 31 comprend des moyens 32 de régulation de refroidissement extérieur, aptes à ce que la température de l'eau puisse être régulée en mode climatisation, pour rester suffisamment élevée en évitant la condensation de la vapeur d'eau ambiante sur le réseau 3 de chauffage.

Le système 31 comporte en outre des moyens 33 de transmission de signal entre les moyens 28 de commande intérieurs du dispositif 5 et de constituants extérieurs au local A tels que les moyens 17 de refroidissement, la pompe 2 de circulation d'eau, la vanne 14 de sélection de mode, la vanne 26 de décharge, les moyens 32 ou analogues.

Sur la figure 3, ces moyens 33 de transmission de signal comprennent un branchement en 29 au secteur électrique du local A.

La vanne de décharge 26 et la pompe 23 de mise sous pression de l'eau dans le réseau 3 sont ici agencés pour que l'eau de condensation provenant de l'évaporateur 18 à l'intérieur du local A, soit évacuée par introduction sous pression dans le réseau 3.

L'eau excédentaire est ainsi évacuée dans un autre lieu par la vanne de décharge 26, en évitant les surpressions dans le réseau 3.

Selon la réalisation représentée sur la figure 3, le système 31 comporte un dispositif de climatisation 5 avec un élément 4 de chauffage incorporé.

En hiver notamment, le chauffage peut fonctionner normalement en mode chauffage avec le système 31 de climatisation à l'arrêt.

En été notamment, à l'inverse, c'est le système 31 qui assure le refroidissement du local A, tandis que le chauffage est à l'arrêt.

Décrivons maintenant le procédé d'installation d'un système 31 de climatisation d'un local A à refroidir.

Ce procédé comporte au moins les étapes prévoyant de:
- installer à l'intérieur du local A le condenseur 11 à eau ainsi que les moyens hydrauliques tel que vanne trois voies 8, aptes à permettre ou interdire la circulation d'eau dans le condenseur 11 ;
- installer à l'extérieur du local A les moyens de refroidissement 17 de l'eau du condenseur 11, intérieur, ainsi que les moyens hydrauliques tel que vanne trois voies 14 aptes à permettre ou interdire la circulation dans le refroidisseur 17 ;
- raccorder ce condenseur 11 et les moyens de refroidissement 17 par un réseau de circulation d'eau de chauffage central 3, éventuellement existant dans le local A, et alimentant par ailleurs des éléments de chauffage tels que radiateurs ou convecteurs.

Ainsi, le réseau 3 permet, en mode climatisation la circulation d'eau entre le condenseur 11 intérieur et les moyens de refroidissement extérieurs 17.

En mode chauffage, les moyens 8 et 14 précédemment installés interdisent la circulation d'eau dans le condenseur 11 et le refroidisseur 17, permettant à ce réseau 3 de chauffage de conserver un fonctionnement d'alimentation des éléments de chauffage.

Dans des réalisations telles que sur la figure 3, sont installés à l'intérieur d'un local A à refroidir, plusieurs dispositifs 5, et à l'extérieur du local A sont installés des moyens 17 uniques de refroidissement de l'eau circulant dans au moins un condenseur 11.

Ces moyens 17 sont donc communs aux divers condenseurs 11 intérieurs.

Sur la figure 2, le condenseur intérieur 11 est hydrauliquement raccordé au réseau 3 en série par rapport à un élément chauffant 4.

Son installation est réalisée de sorte que l'eau continue à circuler dans cet élément chauffant 4 dans un mode de fonctionnement dit de "refroidissement" ou de climatisation.

Sur la figure 3, le condenseur intérieur 11 est hydrauliquement raccordé au réseau 3 en parallèle d'un élément chauffant 4, de manière à permettre que l'eau circule exclusivement dans ce condenseur, sans traverser l'élément dans un mode de fonctionnement dit de "refroidissement".

Selon une étape d'installation, le branchement électrique du ventilateur d'évaporateur 19, du moteur de compresseur 20 et des moyens de commande, relie ces constituants à la source d'énergie S du local A.

Lors de cette étape, selon la réalisation de la figure 3, l'installation comporte la mise en place des moyens 33 de transmission de signal.

On prévoit évidemment lors de l'installation, de raccorder le condenseur 11 intérieur avec des moyens 10 de rupture de pont thermique.

Selon la réalisation de la figure 2, le procédé d'installation comporte une étape d'équipement du réseau 3 avec une vanne de décharge 26, et une pompe 23.

Cela permet une mise sous pression d'eau dans ce réseau, afin que l'eau de condensation provenant d'un évaporateur 18 à l'intérieur du local A, soit évacuée par introduction sous pression dans le réseau 3.

Comme on l'a vu, l'eau excédentaire est évacuée par la vanne 26 en évitant ainsi les surpressions dans le réseau 3.

Lors d'une installation dans un local A préalablement pourvu d'un chauffage central, est effectuée soit une étape de substitution d'au moins un élément de chauffage 4 tel que radiateur, par un dispositif de climatisation avec un élément de chauffage incorporé.

En alternative, un dispositif 5 est monté en série de l'élément 4, qui est ainsi maintenu.

## Revendications

1. Procédé d'installation d'un système (31) de chauffage et climatisation d'un local (A) à refroidir, le système (31) comportant au moins une chaudière (1), ainsi qu'à l'intérieur du local (A) au moins un évaporateur (18), un ventilateur (19) d'évaporateur, un compresseur (20) et un condenseur (11), tandis qu'à l'extérieur du local, le système (31) comprend des moyens de refroidissement (17) ledit système étant apte à fonctionner, après installation, soit en mode chauffage, soit en mode climatisation;
ce procédé comportant au moins les étapes prévoyant de:
- installer à l'intérieur du local (A) un condenseur (11) à eau ainsi que des moyens hydrauliques tels que vanne trois voies (8) aptes à permettre la circulation d'eau dans le condenseur (11) ou à l'interdire dans un mode chauffage ;
- installer à l'extérieur du local (A) les moyens de refroidissement (17) de l'eau du condenseur (11) intérieur ;
- installer à l'intérieur et/ou l'extérieur du local des moyens hydrauliques tels que vanne trois voies (14) aptes à permettre la circulation dans les moyens de refroidissement (17) ou à l'interdire dans un mode climatisation ;
- raccorder ce condenseur (11) et les moyens de refroidissement (17) par un réseau de circulation d'eau de chauffage central (3), éventuellement existant dans le local (A), apte à alimenter par ailleurs au moins un élément (4) de chauffage, de sorte que ce réseau (3) permette, en mode climatisation lorsque la chaudière (1) est à l'arrêt, la circulation d'eau entre le condenseur (11) intérieur et les moyens de refroidissement extérieurs (17), et qu'en mode chauffage lorsque le compresseur (20) est à l'arrêt, les moyens (8) et (14) installés interdisent la circulation d'eau dans le condenseur (11) et le refroidisseur (17), permettant à ce réseau (3) de chauffage de conserver un fonctionnement d'alimentation de l'élément de chauffage (4).

2. Procédé selon la revendication 1, **caractérisé en ce que** sont installés à l'intérieur d'un local (A) à refroidir, plusieurs ensembles ou caissons comprenant chacun un évaporateur (18) et son ventilateur (19), un compresseur (20) et un condenseur à eau (11), et/ou l'extérieur du local (A) sont installés des moyens (17) uniques de refroidissement de l'eau dans au moins un condenseur (11), commun à au moins deux condenseurs (11) intérieurs.

3. Procédé selon la revendication 2, **caractérisé en ce qu'**au moins un élément chauffant (4) est installé en regard d'un ventilateur (19) d'évaporateur, de manière à pouvoir augmenter la diffusion thermique de cet élément (4) dans le local (A), en mode chauffage.

4. Procédé selon la revendication 2 ou 3, **caractérisé en ce que** l'installation d'au moins un condenseur (11) intérieur, d'un évaporateur (18) avec son ventilateur (19) et d'un compresseur (20), comporte principalement une étape de raccordement d'un dispositif (5) de climatisation unitaire, éventuellement avec des moyens de chauffage intégrés, au réseau (3) de chauffage central.

5. Procédé selon l'une des revendications 1 à 4, **caractérisé en ce qu'**au moins un condenseur (11) intérieur est hydrauliquement raccordé au réseau (3) de chauffage en série par rapport à un élément (4) chauffant tel que radiateur, de manière à permettre que l'eau continue à circuler dans cet élément (4) chauffant dans un mode de fonctionnement dit de "refroidissement" ou de climatisation, par exemple le condenseur (11) est raccordé sur une sortie de l'élément (4) chauffant, l'ensemble avec un élément chauffant (4) et un condenseur (11), l'un en série de l'autre étant monté en parallèle sur le réseau (3).

6. Procédé selon l'une des revendications 1 à 5, **caractérisé en ce qu'**au moins un condenseur (11) intérieur est hydrauliquement raccordé au réseau (3) de chauffage en parallèle d'un élément (4) chauffant tel que radiateur, de manière à permettre que l'eau circule dans ce condenseur (11), exclusivement sans traverser l'élément (4) dans un mode de fonctionnement dit de "refroidissement".

7. Procédé selon la revendication 6, **caractérisé en ce qu'**au moins un condenseur (11) intérieur et un élément (4) chauffant raccordés en parallèle sont reliés au réseau (3) de chauffage central par des moyens de raccordement (27) par exemple communs, en entrée et/ou en sortie.

8. Procédé selon l'une des revendications 1 à 7, **caractérisé en ce que** des moyens de régulation (32) de refroidissement (17) extérieur sont installés, de sorte que la température de l'eau peut être régulée, en mode refroidissement, de manière à rester suffisamment élevée en évitant la condensation de la vapeur d'eau ambiante sur le réseau (3) de chauffage.

9. Procédé selon l'une des revendications 1 à 8, **caractérisé en ce que** l'installation comporte une étape de branchement électrique d'au moins un ventilateur (19) d'évaporateur, d'un moteur de compresseur (20) de moyens (8) d'interdiction de fonctionnement du compresseur (20) en mode chauffage, et éventuellement de moyens (20) de commande, à une source d'énergie (S) telle que le secteur électrique du local (A).

10. Procédé selon l'une des revendications 1 à 8, **caractérisé en ce qu'**il comporte une étape de mise en place de moyens de transmission (33) de signal entre des moyens de commande (28) intérieurs d'au moins un dispositif (5) de climatisation dans le local (A) et de constituants extérieurs au local (A) tels que moyens (17) de refroidissement, pompe (2) de circulation d'eau dans le réseau (3) de chauffage central, vanne (14) de sélection de mode, vanne de décharge (26) ou analogues, par exemple cette étape comprenant un branchement au secteur électrique du local (A) en tant que composant des moyens de transmission de signal (33).

11. Procédé selon l'une des revendications 1 à 10, **caractérisé en ce qu'**il comporte lors de l'étape de raccordement du condenseur (11) intérieur, une phase de pose entre ce dernier (11) et le réseau (3), de moyens de rupture (10) de pont thermique aptes à éviter que dans un mode chauffage, l'eau du réseau (3) alors chaude, transmette de l'énergie thermique par conduction au condenseur (11).

12. Procédé selon l'une des revendications 1 à 11, **caractérisé en ce qu'**il comporte une étape d'équipement du réseau (3) avec une vanne (26) de décharge et d'une pompe (23) de mise sous pression de l'eau dans ce réseau (3), afin que l'eau de condensation provenant d'un évaporateur à l'intérieur du local (A) climatisé, soit évacuée par introduction sous pression dans le réseau (3) de chauffage, et l'eau excédentaire soit évacuée par la vanne de décharge en évitant ainsi des surpressions dans le réseau (3).

13. Procédé selon l'une des revendications 1 à 12, **caractérisé en ce que** pour une installation dans un local (A) préalablement pourvu d'un chauffage central, il comporte une étape de substitution d'au moins un élément (4) de chauffage tel que radiateur, par un dispositif de climatisation (5) avec un élément (4) de chauffage incorporé par exemple dans un caisson et raccordé au réseau (3).

14. Dispositif (5) intérieur de climatisation et éventuellement de chauffage, comprenant au moins:
- un premier circuit de circulation de frigorigène primaire, et un deuxième circuit de circulation d'eau secondaire destiné à être relié par des moyens (27) de raccordement à un réseau (3) de chauffage central;
- un évaporateur (18) au primaire et un ventilateur d'évaporateur (19);
- un compresseur (20) au primaire;
- un condenseur (11) à eau, d'échange entre primaire et secondaire;
- des moyens (8) d'interdiction de fonctionnement du compresseur (20) en mode chauffage ;
- des moyens de commande (28) du dispositif intérieur (5); et
- des moyens de branchement électrique du ventilateur (19) d'évaporateur, d'un moteur de compresseur (20) et éventuellement des moyens de raccordement, à une source (S) d'énergie telle que le secteur électrique du local (A).
**Caractérisé en ce que** le Dispositif (5) est installé dans un local (A) suivant le procédé de l'une des revendications 1 à 13.

15. Dispositif (5) selon la des revendication 14, **caractérisé en ce qu'**il (5) comporte entre le condenseur (11) intérieur et le réseau (3), des moyens de rupture (10) de pont thermique.

16. Dispositif (5) selon la revendication 15, **caractérisé en ce que** les moyens de raccordement (27) sont au moins en partie confondus avec les moyens (10) de rupture du pont thermique, par exemple ils (27) comportent au moins une manchette de raccordement au réseau (3) de chauffage central, avec une ou plusieurs sections de rupture en matière isolante telle que matériau synthétique.

17. Dispositif (5) selon l'une des revendications 14 à 16, **caractérisé en ce que** le condenseur (11) intérieur étant destiné à être hydrauliquement raccordé au réseau (3) de chauffage en série par rapport à un élément (4) chauffant du local (A) tel que radiateur, les moyens de raccordement (27), comportent une manchette de connexion à une sortie de cet élément (4) chauffant, par exemple le dispositif comporte au moins une vanne trois voies d'une part destinée à être reliée en entrée à ce réseau (3) et d'autre part des sorties, l'une apte à être reliée à un secondaire du condenseur (11), l'autre étant apte à l'être à la sortie du dispositif vers le réseau (3).

18. Dispositif (5) selon l'une des revendications 14 à 16, **caractérisé en ce que** le condenseur (11) intérieur est destiné à être hydrauliquement raccordé au réseau (3) de chauffage en parallèle d'un élément (4) chauffant tel que radiateur, de sorte que l'eau circule exclusivement dans ce condenseur (11) sans traverser cet élément (4) en mode refroidissement, le dispositif (5) comportant au secondaire, des moyens de sélection (8) aptes à diriger l'eau du réseau (3) soit vers l'élément (4) chauffant, soit vers le condenseur (11).

19. Dispositif (5) selon la revendication 18, **caractérisé en ce qu'**il comporte au moins une vanne trois voies d'une part destinée à être reliée en entrée à ce réseau (3) et d'autre part des sorties, l'une apte à être reliée à un secondaire du condenseur (11), l'autre étant apte à l'être à l'entrée de l'élément (4) chauffant en parallèle, la sortie de ce dernier étant destinée à être raccordée au réseau (3), par exemple au moins un condenseur (11) intérieur et un élément (4) chauffant raccordés en parallèle sont destinés à être reliés au réseau (3) de chauffage central par des moyens de raccordement communs en entrée et sortie.

20. Dispositif (5) selon l'une des revendications 14 à 19, **caractérisé en ce que**, dans un dispositif (5) où au moins un condenseur (11) intérieur et un élément (4) chauffant sont raccordés en parallèle, l'élément chauffant (4) est installé en regard d'un ventilateur d'évaporateur (19) de manière à pouvoir augmenter la diffusion thermique de l'élément (4) chauffant dans le local (A), en mode chauffage.

21. Dispositif (5) selon l'une des revendications 14 à 20, **caractérisé en ce qu'**il (5) comporte, par exemple dans des moyens de commande (28), un agencement de sécurité (30) interdisant le fonctionnement en mode refroidissement du climatiseur (5), avec moyens thermostatiques provoquant l'arrêt impératif du compresseur (20) en mode chauffage et/ou lorsque la température de l'eau en amont du condenseur (11) est supérieure à une valeur prédéterminée, par exemple de l'ordre de 30°C.

22. Système (31) de climatisation et chauffage, **caractérisé en ce qu'**il comporte au moins un dispositif selon l'une des revendications 14 à 21 et/ou qu'il (31) est installé selon le procédé de l'une des revendications 1 à 13.

23. Système (31) selon la revendication 22, **caractérisé en ce qu'**un dispositif intérieur (5) est intégré à un caisson, qui comporte par exemple un élément chauffant (4).

24. Système (31) selon la revendication 23, **caractérisé en ce qu'**il (31) comprend des moyens de régulation (32) des moyens de refroidissement (17) extérieur, aptes à ce que la température de l'eau puisse être régulée en mode climatisation, pour rester suffisamment élevée en évitant la condensation de la vapeur d'eau ambiante sur le réseau (3) de chauffage.

25. Système (31) selon la revendication 24, et comportant au moins un élément chauffant (4), **caractérisé en ce que** les moyens de régulation (32) aptes à interdire le fonctionnement des moyens de refroidissement (17) extérieurs, en mode chauffage.

26. Système (31) selon l'une des revendications 22 à 25, **caractérisé en ce qu'**il (31) comporte des moyens de transmission (33) de signal entre des moyens de commande (28) intérieurs d'au moins un dispositif (5) de climatisation dans le local (A) et de constituants extérieurs au local (A) tels que moyens de refroidissement (17), pompe (2) de circulation d'eau dans le réseau (3) de chauffage central, vanne (14) de sélection de mode, vanne de décharge (26) ou analogues, par exemple ces moyens de transmission de signal (33) comprennent un branchement au secteur électrique du local (A).

27. Système (31) selon l'une des revendications 22 à 26, **caractérisé en ce que** le réseau (3) comporte au moins une vanne de décharge (26) et une pompe (2) de mise sous pression de l'eau dans ce réseau (3), afin que l'eau de condensation provenant d'un évaporateur (18) à l'intérieur du local (A) climatisé, soit évacuée par introduction sous pression dans le réseau (3) de chauffage, et l'eau excédentaire étant évacuée par la vanne de décharge (26) en évitant ainsi des surpressions dans le réseau (3).

28. Système (31) selon l'une des revendications 22 à 27, **caractérisé en ce qu'**il (31) comporte au moins un dispositif de climatisation (5) avec un élément (4) de chauffage incorporé et raccordé au réseau de chauffage central.

29. Système (31) selon l'une des revendications 22 à 28, **caractérisé en ce qu'**en hiver notamment, un élément chauffant (4) fonctionne normalement en mode chauffage avec un dispositif (5) de climatisation à l'arrêt, tandis qu'en été notamment, le système (31) fonctionne en mode refroidissement des condenseurs (11) à eau de caissons intérieurs de climatisation, avec l'élément (4) chauffant à l'arrêt.

## Patentansprüche

1. Installationsverfahren eines Heizungs- und Klimatisierungssystems (31) eines zu kühlenden Raums (A), wobei das System (31) mindestens einen Heizkessel (1) sowie innerhalb des Raums mindestens einen Verdampfer (18), einen Verdampferventilator (19), einen Kompressor (20) und einen Kondensator (11) umfasst, während des System (31) außerhalb des Raums Kühlmittel (17) aufweist, wobei das besagte System nach der Installation entweder im Heizmodus oder im Klimatisierungsmodus betrieben werden kann, wobei dieses Verfahren mindestens die folgenden Schritte umfasst:
- Installation innerhalb des Raums (A) eines Wasserkondensators (11) sowie von Hydraulikmitteln wie ein Dreiwegeventil (8), die den Wasserumlauf im Kondensator (11) ermöglichen oder ihn in einem Heizmodus unterbinden können;
- Installation außerhalb des Raums (A) der Kühlmittel (17) des Wassers des Innenkondensators (11);
- Installation innerhalb und/oder außerhalb des Raums von Hydraulikmitteln wie beispielsweise ein Dreiwegeventil (14), die den Umlauf in den Kühlmitteln (17) ermöglichen oder ihn in einem Klimatisierungsmodus untersagen können;
- Anschluss dieses Kondensators (11) und der Kühlmittel (17) über ein eventuell im Raum bestehendes Zentralheizungs-Wasserumlaufnetz (3), das ferner mindestens ein Heizelement (4) versorgen kann, so dass dieses Netz (3) im Klimatisierungsmodus, wenn der Heizkessel (1) ausgeschaltet ist, den Wasserumlauf zwischen dem Innenkondensator (11) und den externen Kühlmitteln (17) ermöglicht, und dass im Heizmodus, wenn der Kompressor (20) ausgeschaltet ist, die installierten Mittel (8) und (14) den Wasserumlauf im Kondensator (11) und im Kühlmittel (17) untersagen, was diesem Heiznetz (3) ermöglicht, einen Versorgungsbetrieb des Heizelements (4) aufrecht zu erhalten.

2. Verfahren nach Anspruch 1, **dadurch gekennzeichnet, dass** innerhalb eines zu kühlenden Raums (A) mehrere Baugruppen oder Kästen mit jeweils einem Verdampfer (18) und seinem Ventilator (19), einem Kompressor (20) und einem Wasserkondensator (11) und/oder außerhalb des Raums (A) einheitliche Kühlmittel (17) des Wassers in mindestens einem für mindestens zwei Innenkondensatoren (11) gemeinsamen Kondensator (11) installiert sind.

3. Verfahren nach Anspruch 2, **dadurch gekennzeichnet, dass** mindestens ein Heizelement (4) gegenüber einem Verdampfer-Ventilator (19) installiert ist, um im Heizmodus die Wärmeabgabe dieses Elements (4) im Raum (A) zu erhöhen.

4. Verfahren nach Anspruch 2 oder 3, **dadurch gekennzeichnet, dass** die Installation mindestens eines Innenkondensators (11), eines Verdampfers (18) mit seinem Ventilator (19) und eines Kompressors (20) hauptsächlich eine Anschlussstufe einer einheitlichen Klimatisierungsvorrichtung, eventuell mit integrierten Heizmitteln, an das Zentralheizungsnetz (3) umfasst.

5. Verfahren nach einem der Ansprüche 1 bis 4, **dadurch gekennzeichnet, dass** mindestens ein Innenkondensator (11) hydraulisch an das Heizungsnetz (3) in Serie in Bezug auf ein Heizelement (4) wie beispielsweise ein Heizkörper angeschlossen ist, damit das Wasser in diesen Heizelement (4) in einem so genannten "Kühlmodus" oder Klimatisierungsmodus weiter umlaufen kann, wobei der Kondensator (11) beispielsweise an einem Ausgang des Heizelements (4) angeschlossen ist, wobei die Baugruppe mit einem Heizelement (4) und einem mit diesem in Serie geschalteten Kondensator (11) parallel zum Netz (3) montiert ist.

6. Verfahren nach einem der Ansprüche 1 bis 5, **dadurch gekennzeichnet, dass** mindestens ein Innenkondensator (11) hydraulisch an das Heizungsnetz (3) angeschlossen ist, parallel zu einem Heizelement (4) wie beispielsweise ein Heizkörper, so dass das Wasser in diesem Kondensator (11) in einem so genannten "Kühlmodus" ausschließlich umläuft, ohne durch das Element (4) zu fließen.

7. Verfahren nach Anspruch 6, **dadurch gekennzeichnet, dass** mindestens ein Innenkondensator (11) und ein parallel dazu geschaltetes Heizelement (4) über beispielsweise gemeinsame Anschlussmittel (27) am Eingang und/oder am Ausgang mit dem Zentralheizungsnetz verbunden sind.

8. Verfahren nach einem der Ansprüche 1 bis 7, **dadurch gekennzeichnet, dass** die Regelmittel (32) des extemen Kühlmittels (17) so installiert sind, dass die Wassertemperatur im Kühlmodus geregelt werden kann, damit sie hoch genug bleibt, um die Kondensation des Raumwasserdampfs im Heizungsnetz (3) zu vermeiden.

9. Verfahren nach einem der Ansprüche 1 bis 8, **dadurch gekennzeichnet, dass** die Installation einen elektrischen Anschlussschritt mindestens eines Verdampferventilators (19), eines Kompressormotors (20) von Ausschaltmitteln (8) des Kompressors (20) im Heizmodus und eventuell von Steuermitteln (20) an eine Energiequelle (S) wie beispielsweise das Stromnetz des Raums (A) umfasst.

10. Verfahren nach einem der Ansprüche 1 bis 8, **dadurch gekennzeichnet, dass** es einen Einrichtungsschritt von Übertragungsmitteln (33) von Signalen zwischen innen Steuermitteln (28) mindestens einer Klimatisierungsvorrichtung (5) im Raum (A) und außerhalb des Raums (A) vorgesehenen Bestandteilen wie beispielsweise Kühlmittel (17), Wasserumwälzpumpe (2) im Zentralheizungsnetz (3), Moduswählventil (14), Entlastungsventil (26), oder dergleichen umfasst, wobei dieser Schritt einen Anschluss an das Stromnetz des Raums (A) als Bestandteil der Signalübertragungsmittel (33) umfasst.

11. Verfahren nach einem der Ansprüche 1 bis 10, **dadurch gekennzeichnet, dass** es beim Anschlussschritt des Innenkondensators (11) eine Montagephase zwischen dem letzteren (11) und dem Netz (3) von Wärmebrücken-Trennungsmitteln (10) umfasst, die vermeiden können, dass in einem Heizmodus das dann warme Wasser des Netzes (3) Wärmeenergie durch Leitung an den Kondensator (11) überträgt.

12. Verfahren nach einem der Ansprüche 1 bis 11, **dadurch gekennzeichnet, dass** es einen Netzausrüstungsschritt (3) mit einem Entlastungsventil (26) und einer Pumpe (23) zur Unterdrucksetzung des Wassers in diesem Netz (3) umfasst, damit das von einem Verdampfer innerhalb des klimatisierten Raums (A) kommende Kondenswasser durch Einführung unter Druck in das Heizungsnetz (3) evakuiert wird, und damit das überschüssige Wasser über das Entlastungsventil evakuiert wird, um so Überdrücke im Netz (3) zu vermeiden.

13. Verfahren nach einem der Ansprüche 1 bis 12, **dadurch gekennzeichnet, dass** es bei einer Installation in einem zuvor mit einer Zentralheizung ausgestatteten Raum (A) einen Ersatzschritt mindestens eines Heizelements (4) wie beispielsweise ein Heizkörper durch eine Klimatisierungsvorrichtung (5) mit einem beispielsweise in einem Kasten eingebauten und am Netz (3) angeschlossenen Heizelement (4) umfasst.

14. Interne Klimatisierungs- und eventuell Heizungsvorrichtung mit mindestens:
- einem ersten Kühlmittelkreislauf auf der Primärseite und einem zweiten Wasserkreislauf auf der Sekundärseite, der mit Anschlussmitteln (27) an ein Zentralheizungsnetz (3) angeschlossen werden soll;
- einem Verdampfer (18) an der Primärseite und einem Verdampferventilator (19);
- einem Kompressor (20) an der Primärseite;
- einem Wasserkondensator (11) zum Austausch zwischen Primär- und Sekundärseite;
- Ausschaltmitteln (8) des Betriebs des Kompressors (20) im Heizmodus;
- Steuermitteln (28) der Innenvorrichtung (5); und
- elektrischen Anschlussmitteln des Verdampferventilators (19), eines Kompressormotors (20), und eventuell Anschlussmitteln an eine Energiequelle (S) wie beispielsweise das Stromnetz des Raums (A),
**dadurch gekennzeichnet, dass** die Vorrichtung (5) gemäß dem Verfahren nach einem der Ansprüche 1 bis 13 in einem Raum A installiert wird.

15. Vorrichtung (5) nach Anspruch 14, **dadurch gekennzeichnet, dass** sie (5) zwischen dem Innenkondensator (11) und dem Netz (3) Trennungsmittel (10) einer Wärmebrücke umfasst.

16. Vorrichtung (5) nach Anspruch 15, **dadurch gekennzeichnet, dass** die Anschlussmittel (27) zumindest teilweise den Trennungsmitteln der Wärmebrücke entsprechen, wobei sie (27) beispielsweise mindestens eine Anschlussmanschette an das Zentralheizungsnetz (3) umfassen, mit einem oder mehreren Trennungsabschnitten aus Isolierstoff wie beispielsweise Synthetikstoff.

17. Verfahren (5) nach einem der Ansprüche 14 bis 16, **dadurch gekennzeichnet, dass**, da der Innenkondensator (11) hydraulisch an das Heizungsnetz (3) in Serie in Bezug auf ein Heizelement (4) wie beispielsweise ein Heizkörper angeschlossen werden soll, die Anschlussmittel (27) eine Anschlussmanschette an einem Ausgang dieses Heizelements (4) umfassen, wobei die Vorrichtung einerseits mindestens ein Dreiwegeventil, das am Eingang mit diesem Netz (3) verbunden werden soll, und andererseits Ausgänge aufweist, wovon einer mit einer Sekundärseite des Kondensators (11) und der andere mit dem Ausgang der Vorrichtung zum Netz (3) hin verbunden werden kann.

18. Vorrichtung (5) nach einem der Ansprüche 14 bis 16, **dadurch gekennzeichnet, dass** der Innenkondensator (11) hydraulisch am Heizungsnetz (3) parallel zu einem Heizelement (4) wie beispielsweise ein Heizkörper angeschlossen werden soll, so dass das Wasser ausschließlich in diesem Kondensator (11) umläuft, ohne dieses Element (4) im Kühlmodus zu durchlaufen, wobei die Vorrichtung (5) auf der Sekundärseite Wählmittel (8) umfasst, die das Wasser des Netzes (3) entweder zum Heizelement (4) oder zum Kondensator (11) leiten können.

19. Vorrichtung (5) nach Anspruch 18, **dadurch gekennzeichnet, dass** sie einerseits mindestens ein Dreiwegeventil, das am Eingang mit diesem Netz (3) verbunden werden soll, und andererseits Ausgänge aufweist, wovon einer mit einer Sekundärseite des Kondensators (11) und der andere mit dem Eingang des parallel montierten Heizelements (4) verbunden werden kann, wobei der Ausgang des letzteren an das Netz (3) angeschlossen werden soll, wobei beispielsweise mindestens ein Innenkondensator (11) und ein parallel dazu angeschlossenes Heizelement (4) mit gemeinsamen Anschlussmitteln am Einund Ausgang mit dem Zentralheizungsnetz (3) verbunden werden sollen.

20. Vorrichtung (5) nach einem der Ansprüche 14 bis 19, **dadurch gekennzeichnet, dass** in einer Vorrichtung (5), in der mindestens ein Innenkondensator (11) und ein Heizelement (4) parallel angeschlossen sind, das Heizelement (4) gegenüber einem Verdampferventilator (19) installiert ist, um im Heizmodus die Wärmeabgabe des Heizelements (4) im Raum (A) erhöhen zu können.

21. Vorrichtung (5) nach einem der Ansprüche 14 bis 20, **dadurch gekennzeichnet, dass** sie (5), beispielsweise in Steuermitteln (28), eine Sicherheitseinrichtung (30) umfasst, die den Betrieb des Klimageräts (5) im Kühlbetrieb untersagt, mit thermostatischen Mitteln, die eine unbedingte Abschaltung des Kompressors (20) im Heizmodus und/oder wenn die Wassertemperatur vor dem Kondensator (11) einen vorbestimmten Wert überschreitet, beispielsweise etwa 30°C, bewirken.

22. Klimatisierungs- und Heizungssystem (31), **dadurch gekennzeichnet, dass** es mindestens eine Vorrichtung nach einem der Ansprüche 14 bis 21 umfasst und/oder gemäß dem Verfahren nach einem der Ansprüche 1 bis 13 installiert wird.

23. System (31) nach Anspruch 22, **dadurch gekennzeichnet, dass** eine Innenvorrichtung (5) in einem Kasten integriert ist, der beispielsweise ein Heizelement (4) umfasst.

24. System (31) nach Anspruch 23, **dadurch gekennzeichnet, dass** es (31) Regelmittel (32) der externen Kühlmittel (17) umfasst, damit die Wassertemperatur im Klimatisierungsmodus geregelt werden kann, um hoch genug zu bleiben, damit die Kondensierung des Raumwasserdampfs im Heizungsnetz (3) vermieden wird.

25. System (31) nach Anspruch 24 und mit mindestens einem Heizelement (4), **dadurch gekennzeichnet, dass** die Regelmittel (32) im Heizmodus den Betrieb der externen Kühlmittel (17) untersagen können.

26. System (31) nach einem der Ansprüche 22 bis 25, **dadurch gekennzeichnet, dass** es Übertragungsmittel (33) von Signalen zwischen internen Steuermitteln (28) mindestens einer Klimatisierungsvorrichtung (5) im Raum (A) und außerhalb des Raums (A) vorgesehenen Bestandteilen wie beispielsweise Kühlmittel (17), Wasserumwälzpumpe (2) im Zentralheizungsnetz (3), Moduswählventil (14), Entlastungsventil (26), oder dergleichen umfasst, wobei diese Signalübertragungsmittel (33) beispielsweise einen Anschluss an das Stromnetz des Raums (A) umfassen.

27. System (31) nach einem der Ansprüche 22 bis 26, **dadurch gekennzeichnet, dass** das Netz (3) mindestens ein Entlastungsventil (26) und eine Pumpe (2) zur Unterdrucksetzung des Wassers in diesem Netz (3) umfasst, damit das von einem Verdampfer (18) innerhalb des klimatisierten Raums (A) kommende Kondenswasser durch Einführung unter Druck in das Heizungsnetz (3) evakuiert wird, und damit das überschüssige Wasser über das Entlastungsventil (26) evakuiert wird, um so Überdrücke im Netz (3) zu vermeiden.

28. System (31) nach einem der Ansprüche 22 bis 27, **dadurch gekennzeichnet, dass** es (31) mindestens eine Klimatisierungsvorrichtung (5) mit einem eingebauten und am Zentralheizungsnetz angeschlossenen Heizelement (4) umfasst.

29. System (31) nach einem der Ansprüche 22 bis 28, **dadurch gekennzeichnet, dass** insbesondere im Winter ein Heizelement (4) normalerweise im Heizmodus bei ausgeschalteter Klimatisierungsvorrichtung (5) funktioniert, während das System (31) insbesondere im Sommer im Kühlmodus der Wasserkondensatoren (11) von internen Klimatisierungskästen bei ausgeschaltetem Heizelement (4) funktioniert.

## Claims

1. A method of installing a heating and air conditioning system (31) in a room (A) to be cooled, the system (31) comprising at least one boiler (1) as well as, inside the room (A), at least one evaporator (18), an evaporator fan (19), a compressor (20) and a condenser (11), whilst outside the room the system (31) comprises cooling means (17), the said system being able to function, after installation, either in heating mode or in air conditioning mode ; this method comprising at least the steps making provision for:
- installing inside the room (A) a water-type condenser (11) as well as hydraulic means such as a three-way valve (8) able to allow the circulation of water in the condenser (11) or to prevent it in heating mode;
- installing outside the room (A) means (17) of cooling the water of the internal condenser (11);
- installing inside and/or outside the room hydraulic means such as a three-way valve (14) able to allow circulation in the cooling means (17) or to prevent it in air conditioning mode;
- connecting this condenser (11) and the cooling means (17) by means of a central-heating water circulation system (3), possibly existing in the room (A), able also to supply at least one heating element (4), so that this system (3) allows, in air conditioning mode when the boiler (1) is off, the circulation of water between the internal condenser (11) and the external cooling means (17), and so that in heating mode when the compressor (20) is off, the installed means (8) and (14) prevent the circulation of water in the condenser (11) and the cooler (17), enabling this heating system (3) to preserve functioning involving supply to the heating element (4).

2. A method according to Claim 1, **characterised in that** there are installed, inside a room (A) to be cooled, several assemblies or chambers each comprising an evaporator (18) and its fan (19), a compressor (20) and a water condenser (11), and/or outside the room (A) there are installed single means (17) of cooling the water in at least one condenser (11), common to at least two internal condensers (11).

3. A method according to Claim 2, **characterised in that** at least one heating element (4) is installed opposite an evaporator fan (19), so as to be able to increase the thermal diffusion of this element (4) in the room (A), in heating mode.

4. A method according to Claim 2 or 3, **characterised in that** the installation of at least one internal condenser (11), an evaporator (18) with its fan (19) and a compressor (20) comprises principally a step of connecting a unitary air conditioning device (5), possibly with integral heating means, to the central-heating system (3).

5. A method according to one of Claims 1 to 4, **characterised in that** at least one internal condenser (11) is hydraulically connected to the heating system (3) in series with respect to a heating element (4) such as a radiator, so as to make it possible for the water to continue to circulate in this heating element (4) in an operating mode referred to as "cooling" or air conditioning, for example the condenser (11) is connected to an output of the heating element (4), the whole with a heating element (4) and a condenser (11), one in series with the other being connected in parallel to the system (3).

6. A method according to one of Claims 1 to 5, **characterised in that** at least one internal condenser (11) is hydraulically connected to the heating network (3) in parallel to a heating element (4) such as a radiator, so as to enable the water to circulate in this condenser (11), solely without passing through the element (4) in a so-called "cooling" operating mode.

7. A method according to Claim 6, **characterised in that** at least one internal condenser (11) and a heating element (4) connected in parallel are connected to the central-heating system (3) by connection means (27), for example common, at the input and/or output.

8. A method according to one of Claims 1 to 7, **characterised in that** means (32) of regulating external cooling (17) are installed, so that the temperature of the water can be regulated, in cooling mode, so as to remain sufficiently high whilst preventing condensation of the ambient steam on the heating system (3).

9. A method according to one of Claims 1 to 8, **characterised in that** the installation comprises a step of electrical connection of at least one evaporator fan (19), a compressor motor (20), means (8) of preventing the functioning of the compressor (20) in heating mode, and possibly control means (20), to an energy source (S) such as the electrical mains in the room (A).

10. A method according to one of Claims 1 to 8, **characterised in that** it comprises a step of setting up means (33) of transmitting a signal between internal control means (28) for at least one air-conditioning device (5) in the room (A) and constituents external to the room (A) such as cooling means (17), water circulation pump (2) in the central-heating system (3), mode selection valve (14), discharge valve (26) or the like, for example this step comprising a connection to the electrical mains in the room (A) as a component of the signal transmission means (33).

11. A method according to one of Claims 1 to 10, **characterised in that** it comprises, during the step of connecting the internal condenser (11), a phase of installing, between the latter (11) and the system (3), heat-bridge rupture means (10) able to prevent, in heating mode, the water in the system (3), then hot, transmitting heat energy by conduction to the condenser (11).

12. A method according to one of Claims 1 to 11, **characterised in that** it comprises a step of equipping the system (3) with a discharge valve (26) and a pump (23) for pressurising the water in this system (3), so that the condensation water coming from an evaporator inside the air-conditioned room (A) is discharged by introduction under pressure into the heating system (3), and the excess water is evacuated by the discharge valve, thus preventing any overpressure in the system (3).

13. A method according to one of Claims 1 to 12, **characterised in that**, for an installation in a room (A) previously provided with central heating, it comprises a step of substituting, for at least one heating element (4) such as a radiator, an air conditioning device (5) with a heating element (4) incorporated for example in a chamber and connected to the system (3).

14. An internal air conditioning and possibly heating device (5) comprising at least:
a first primary refrigerant circulation circuit, and a second secondary water circulation circuit intended to be connected by connection means (27) to a central-heating system (3);
- an evaporator (18) to the primary and an evaporator fan (19);
- a compressor (20) to the primary;
- a water-type condenser (11), for exchange between primary and secondary;
- means (18) of preventing the functioning of the compressor (20) in heating mode ;
- means (28) of controlling the internal device (5); and
- means of electrical connection to the evaporator fan (19), of a compressor motor (20) and possibly of the connection means, to an energy source (S) such as the electrical mains in the room (A),
**characterised in that** the device (5) is installed in a room (A) according to the method of one of Claims 1 to 13.

15. A device (5) according to Claim 14, **characterised in that** it (5) comprises, between the internal condenser (11) and the system (3), heat-bridge rupture means (10).

16. A device (5) according to Claim 15, **characterised in that** the connection means (27) are at least partly merged with the means (10) of breaking the heat bridge, for example they (27) comprise at least one sleeve for connection to the central-heating system (3), with one or more rupture sections made from insulating material such as synthetic material.

17. A device (5) according to one of Claims 14 to 16, **characterised in that**, the internal condenser (11) being intended to be hydraulically connected to the heating system (3) in series with respect to a heating element (4) of the room (A) such as a radiator, the connection means (27) comprise a sleeve for connection to an outlet of this heating element (4), for example the device comprises at least one three-way valve on the one hand intended to be connected to the input of this system (3) and on the other hand outlets, one able to be connected to a secondary of the condenser (11), the other being able to be connected to the output of the device to the system (3).

18. A device (5) according to one of Claims 14 to 16, **characterised in that** the internal condenser (11) is intended to be hydraulically connected to the heating system (3) in parallel to a heating element (4) such as a radiator, so that the water circulates solely in this condenser (11) without passing through this element (4) in cooling mode, the device (5) comprising, at the secondary, selection means (8) able to direct the water from the system (3) either to the heating element (4) or to the condenser (11).

19. A device (5) according to Claim 18, **characterised in that** it comprises at least one three-way valve on the one hand intended to be connected to the input of this system (3) and on the other hand outlets, one able to be connected to a secondary of the condenser (11), the other being able to be connected to the input of the heating element (4) in parallel, the output of the latter being intended to be connected to the system (3), for example at least one internal condenser (11) and a heating element (4) connected in parallel and intended to be connected to the central-heating system by common inlet and outlet connection means.

20. A device (5) according to one of Claims 14 to 19, **characterised in that**, in a device (5) where at least one internal condenser (11) and one heating element (4) are connected in parallel, the heating element (4) is installed opposite an evaporator fan (19) so as to be able to increase the thermal diffusion of the heating element (4) in the room (A), in heating mode.

21. A device (5) according to one of Claims 14 to 20, **characterised in that** it (5) comprises, for example in control means (28), a safety arrangement (30) preventing the functioning in cooling mode of the air conditioner (5), with thermostatic means causing the necessary stoppage of the compressor (20) in heating mode and/or when the temperature of the water upstream of the condenser (11) is greater than a predetermined value, for example around 30°C.

22. An air conditioning and heating system (31), **characterised in that** it comprises at least one device according to one of Claims 14 to 21 and/or it (31) is installed according to the method of one of Claims 1 to 13.

23. A system (31) according to Claim 22, **characterised in that** an internal device (5) is integrated in a chamber, which comprises for example a heating element (4).

24. A system (31) according to Claim 23, **characterised in that** it (31) comprises means (32) of regulating the external cooling means (17), able to ensure that the water temperature can be regulated in air conditioning mode, in order to remain sufficiently high whilst preventing condensation of the ambient steam on the heating system (3).

25. A system (31) according to Claim 24 and comprising at least one heating element (4), **characterised in that** the regulation means (32) are able to prevent the functioning of the external cooling means (17) in heating mode.

26. A system (31) according to one of Claims 22 to 25, **characterised in that** it (31) comprises means (33) of transmitting a signal between internal control means (28) of at least one air conditioning device (5) in the room (A) and constituents external to the room (A) such as cooling means (17), water circulation pump (2) in the central-heating system (3), mode selection valve (14), discharge valve (26) or the like, and for example these signal transmission means (33) comprise a connection to the electrical mains in the room (A).

27. A system (31) according to one of Claims 22 to 26, **characterised in that** the system (3) comprises at least one discharge valve (26) and a pump (2) for pressurising the water in this system (3), so that the condensation water coming from an evaporator (18) inside the air conditioned room (A) is discharged by introduction under pressure into the heating system (3), and the excess water being discharged through the discharge valve (26), thus avoiding overpressure in the system (3).

28. A system (31) according to one of Claims 22 to 27, **characterised in that** it (31) comprises at least one air conditioning device (5) with an incorporated heating element (4) connected to the central-heating system.

29. A system (31) according to one of Claims 22 to 28, **characterised in that**, in winter in particular, a heating element (4) functions normally in heating mode with an air-conditioning device (5) stopped, whilst in summer in particular the system (31) functions in cooling mode of the water-type condensers (11) of internal air conditioning chambers, with the heating element (4) stopped.
